# EUROPÄISCHE PATENTSCHRIFT

(11) **EP 0 534 340 B1**
(45) Veröffentlichungstag und Bekanntmachung des Hinweises auf die Patenterteilung: **29.11.1995**
(21) Anmeldenummer: 92116100.6
(22) Anmeldetag: 21.09.1992
(51) Int. Cl.: F26B 25/18, F26B 15/18, F26B 9/04

(54) **Verfahren und Vorrichtung zum Trocknen von Holzbrettchen**
Process and apparatus for drying wooden planks
Procédé et dispositif de séchage de planches de bois

(30) Priorität: 23.09.1991 DE 4131642
(43) Veröffentlichungstag der Anmeldung: 31.03.1993
(73) Patentinhaber: HAMBERGER INDUSTRIEWERKE GmbH, D-83003 Rosenheim (DE)
(72) Erfinder: Hipper, August, W-8201 Rohrdorf (DE); Hamberger, Peter, W-8209 Stephanskirchen (DE)
(74) Vertreter: KUHNEN, WACKER & PARTNER

(56) Entgegenhaltungen:
- DE-C- 108 389
- DE-C- 469 273
- DE-C- 514 076
- FR-A- 1 300 898
- FR-A- 2 268 493
- GB-A- 2 012 033
- US-A- 1 349 458
- US-A- 1 527 789
- US-A- 1 658 684
- US-A- 2 007 833
- US-A- 2 712 699
- US-A- 3 199 213
- US-A- 3 346 967
- US-A- 3 623 235
- US-A- 4 017 980

## Beschreibung

Die Erfindung bezieht sich auf eine Stapelplatte zur Bildung von Trocknungsstapeln gemäß dem Obergriff des Patentanspruchs 1 und eine Verwendung der Stapelplatte zum Trocknen von Furnieren gemäß dem Oberbegriff des Patentanspruchs 13.

Für das Trocknen von dünnen Holzbrettchen, Holzfunieren oder dergleichen werden bisher im wesentlichen nur zwei Verfahren angewendet, und zwar die Trocknung im Durchlaufverfahren sowie die stationäre Trocknung in einer Trockenkammer z. B.. Bei der Durchlauftrocknung wird eine Brettchenlage auf einen Bandförderer oder auch Rollenförderer durch einen Ofen gefördert. Diese Trocknung ist häufig nicht ausreichend effektvoll, wenn es sich um Holz unterschiedlichen Trocknungsgrads und Holz größerer Materialdicke sowie kleinerer Abmessungen handelt. Im besonderen führt die unvermeidbare Verwerfung von dickeren Brettchen oder Furnieren bei diesem Verfahren zur Unbrauchbarkeit in verschiedenen Verwendungsfällen.

Bei der stationären Trocknung werden Brettchen in mehreren Einzellagen übereinander jeweils unter Zwischenschaltung von Abstandslatten gestapelt und durch Luftaustausch der Freiräume zwischen den Abstandslatten der Lagen getrocknet. Eine solche Trocknung bedeutet im automatisierten Zustand einen sehr hohen technischen Aufwand bei relativ geringer Leistung. Die Abstandslatten müssen in relativ engen, mehr oder weniger genau festgelegten Abständen zueinander angeordnet werden, um eine möglichst gleichmäßige Trocknung zu gewährleisten und Verwerfungen der gestapelten Brettchenlagen zu vermeiden. Daher ist der Aufbau eines solchen Stapels ein zeitintensiver Arbeitsvorgang. Ein wesentlicher Nachteil bei dieser Arbeitsweise besteht darin, daß die relativ großen Auflagebereiche der meistens rechteckig ausgebildeten Abstandslatten das Entweichen von Feuchtigkeit aus den Holzlagen erschwert, so daß keine günstigen Trocknungsbedingungen gewährleistet werden können.

Aus der US-A-3 623 235 und aus der FR-A-1 300 898 sind Einrichtungen zur Trocknung von Furnieren bekannt, bei denen die Abstandshalter flächig an den Furnierlagen anliegen, so daß diese Einrichtungen ebenfalls die vorbeschriebenen Nachteile aufweisen.

Aus der DE-PS 514 076 ist eine Einrichtung zum Trocknen von Ziegeln bekannt, bei der ein Ziegel auf einem Blech angeordnet ist, das mit Durchbrüchen zur Zuführung der Trocknungsluft von unten versehen ist.

Aufgabe der Erfindung ist es, eine Stapelplatte zu schaffen und diese zur Trocknung von Furnierlagen zu verwenden, so daß bei minimalem technischen Aufwand optimale Trocknungsbedingungen gewährleistet sind.

Diese Aufgabe wird hinsichtlich der Stapelplatten durch die Merkmale des Patentanspruchs 1 und hinsichtlich der Verwendung durch die Merkmale des Patentanspruchs 13 gelöst.

Diese Aufgabe wird hinsichtlich der Stapelplatte durch die Merkmale des Patentanspruchs 1 und hinsichtlich der Verwendung durch die Merkmale des Patentanspruchs 13 gelöst. Die linienförmige Stützung der Holzbrettchen gewährleistet eine minimale Auflagefläche und gleichzeitig dadurch eine verbesserte Umströmung der zu trocknenden Holzbrettchen. Durch die Linien-Auflage bildet sich ein spezifisch hoher Druck auf das Holz in verhältnismäßig kurzen Abständen, was zu einer Einspannung und damit Formstabilisierung der Holzbrettchen während der Trocknung führt und zu einer Schwundreduzierung, die auch zu einem Spannungsabbau des Holzes in den variablen Klimazuständen nach der Trocknung beiträgt. Durch die Formstabilisierung während der Trocknung weisen die Holzbrettchen eine derartige Planität auf, daß sie für die Weiterverarbeitung auch magaziniert werden können. Die Querströmung des Trocknungsmediums erlaubt eine gleichmäßige Trocknung mit einem über der gesamten Trocknungsfläche nahezu identischen Feuchtegradienten.

Die Ausbildung der Abstandhalter als Platte, die nach beiden Plattenseiten hin Auflageabschnitte liefert, gewährleistet nicht nur gleichförmigen Stützabstand, sondern eine vereinfachte Stapelmöglichkeit. Dabei ist es von besonderem Vorteil, wenn eine solche Stapelplatte nach einem der Unteransprüche 3 bis 7 gestaltet wird.

Der Liniendruck auf die Holzbrettchen muß ausreichen, die Bewegungsfreiheit der Holzbrettchen einzuschränken, darf jedoch nicht so groß sein, daß in der Holzoberfläche bleibende Eindrückungen erzeugt werden. Der Liniendruck wird gemäß Patentanspruch 2 in einem Abstand von vorzugsweise 12 mm aufgebracht und sollte gemäß Patentanspruch 3 mindestens 20 g/cm betragen.

Die Trocknung kann im Durchlaufverfahren gemäß Patentanspruch 19 oder auch stationär im Stapel gemäß Patentanspruch 13 erfolgen. Die Verwendung der erfindungsgemäßen Stapelplatte ermöglicht ebenfalls einen vollautomatischen Stapelvorgang. Damit in einem höheren Stapel auch die oberste Lage ausreichend eingespannt wird, ist entweder eine entsprechende Verspannung des gesamten Stapels oder auch eine Gewichtsbelastung von oben möglich.

Bei Verwendung von Förderbändern ergibt sich eine besonders gleichförmige Einspannung der Holzbrettchen, wobei ein Vollautomatisieren bei Auflage und Entnahme der Holzbrettchen aus dem Förderspalt möglich ist.

Für die Praxis hat sich eine Stapelplatte in Edelstahl oder Aluminium mit einer Stärke von 1 mm besonders bewährt, bei der die benachbarten Rippen einen Abstand von 12 mm haben und eine Höhe von 6 mm haben.

Vorteilhafte Weiterbildungen der Erfindung sind Gegenstand der sonstigen Unteransprüche. Die Erfindung wird im folgenden anhand mehrerer Ausführungsbeispiele unter Bezugnahme auf die Zeichnungen näher erläutert.

Fig. 1 zeigt einen beliebigen Ausschnitt eines Trockenstapels für stationäre Trocknung.

Fig. 2 und 3 zeigen im Teilschnitt Förderbänder für Durchlauftrocknung.

Bei einem Stapel nach Fig. 1 befindet sich eine Stapelplatte 1 zwischen zwei Holzbrettchenlagen 2. Durch entsprechende Schichtung weiterer Stapelplatten und Holzbrettchenlagen können Trocknungsstapel bis zu 200 Lagen gebildet werden.

Im Falle der Figur besteht die Stapelplatte 1 aus einem zick/zack-förmig gefalteten Blech aus rostfreiem Stahlblech oder Aluminium, dessen obere und untere Scheitelpunkte jeweils als Auflageabschnitte 3 für die Holzbrettchenlagen oder auch Funierlagen dienen. Diese Holzbrettchen werden so auf eine Stapelplatte gelegt, daß ihre Maserung bzw. Längsfasern quer zu den Auflageabschnitten verlaufen, die ihrerseits geradlinig und linienförmig sind. Es ergibt sich dadurch eine linienförmige Berührung mit minimaler Auflage bzw. Kontaktfläche für die Holzbrettchen, wobei gleichzeitig ein ausreichender Freiraum zwischen den Auflageabschnitten für eine Querbelüftung entlang der Rippen geschaffen wird. Zwischen der Stapelplatte und den anliegenden Brettchenlagen werden also zueinander parallele Kanäle gebildet, die eine unbehinderte Zirkulation eines Trocknungsmediums gewährleisten. Die Stapelplatte kann mit nicht gezeigten Durchbrüchen versehen sein, um eine Querströmung insbesondere bei einer erzwungenen Zirkulation eines Trocknungsmediums zu gewährleisten und damit einen Temperatur- und Feuchtigkeitsausgleich in den Kanälen zu erreichen. Bei verhältnismäßig kurzem Abstand der Auflageabschnitte 3 ergibt sich in Längsrichtung der jeweiligen Holzbrettchen eine häufige Stützung, die der Formstabilisierung während der Trocknung dient. Die kurzen Abstände der Auflageabschnitte ermöglichen es auch, sehr kurze Holzbrettchen zu trocknen. Bei dem vorzugsweise gewählten Abstand a der Auflageabschnitte 3 von 12 mm und der bevorzugten Höhe h einer solchen Stapelplatte von 6 mm ergibt sich ein hervorragender Wirkungsgrad hinsichtlich der Formstabilisierung sowie der Abfuhr von Feuchtigkeit und Luft, daß die Brettchen mit einer solchen Planität nach dem Trocknungsvorgang erhalten werden, die eine Magazinierung für die Weiterverarbeitung ermöglicht.

Ein aus bis zu 200 Holzbrettchenlagen bestehender Trocknungsstapel wird in einer Trockenkammer einem stationären Trocknungsvorgang unterzogen, der gegenüber einer Durchlauftrocknung einen wesentlich geringeren technischen Aufwand bedeutet und damit auch Kosten reduziert.

Die Stapelplatte kann aus fertigungstechnischen Gründen auch mit abgerundeten Wellenscheiteln ausgebildet werden. Als Material für die Stapelplatte können neben Stahlblech auch Keramik, Kunststoff oder Leichtmetallegierungen verwendet werden. Die Stapelplatte kann auch mit verschiedenen Beschichtungen versehen werden, die gegenüber den beim Trocknungsvorgang aus dem Holz abgesonderten Substanzen beständig sind. Grundsätzlich sind Material, Form, Dicke und gegebenfalls Beschichtung der Stapelplatte in Abhängigkeit von der Beschaffenheit der zu trocknenden Holzbrettchen oder Furnieren und der Stapelhöhe zu wählen.

Das Erfindungsprinzip der Einspannung der Holzbrettchen oder Holzfurniere unter quer zur Längsmaserung verlaufenden linienförmigen Auflageabschnitten beim Trocknungsvorgang eignet sich auch für das Durchlaufverfahren. Für einen solchen Fall werden zwei endlose, im Abstand übereinander angeordnete Förderbänder 4 und 5 verwendet, deren unteres bzw. oberes Teil 6 bzw. 7 einen parallelen Durchlaufspalt 8 begrenzt, dessen Höhe der Stärke der durch den Spalt geförderten Holzbrettchen 9 entspricht. Das untere Förderband 4 hat einen Vorlaufabschnitt 10 für das Auflegen der Holzbrettchen 9 vor dem Eintritt in den Durchlaufspalt. Entsprechend kann am Ende des Durchlaufspalts ein Nachlaufabschnitt vorgesehen sein.

Die Förderbänder 4 und 5 nach Fig. 2 sind zick/zack-förmig gefaltete Bänder, die mit ihren Scheiteln 11 an den Holzbrettchen unter einem vorgegebenen Druck anliegen, der gemäß schematischer Andeutung durch die Pfeile 13 über eine Druckplatte 14 ausgeübt werden kann, so daß ein beidseitiger Liniendruck von 20 g/cm durch die Scheitel 11 auf die Holzbrettchen ausgeübt wird. Der Abstand der Scheitel 11, die Höhe der Zick-Zack-Faltung und die Materialstärke können genauso wie bei der Stapelplatte sein. Der Durchlaufspalt befindet sich zumindest im mittleren Abschnitt zwischen Vorlauf- und Nachlaufabschnitt in einem Trocknungsofen.

Bei der Ausführungsform nach Fig. 3 sind zur Förderung der Brettchen Gliederkettenbänder 15 und 16 vorgesehen, die zur Stützung der Holzbrettchen Rundstäbe 17 haben, die sich, wie auch die Scheitel der Bänder nach Fig. 2, quer zur Förderrichtung F über die Breite der Förderbänder erstrecken, so daß auch hier ein Liniendruck quer zur Faserlängsrichtung auf die Holzbrettchen ausgeübt werden kann. Die Höhe der Rundstäbe, d.h. ihr Durchmesser, kann der Höhe der Stapelplatte nach Fig. 1 entsprechen. Entsprechendes gilt auch für den Abstand a der Rundstäbe. Die Belastung der Bänder zur Einspannung der Holzbrettchen kann wie im Fall der Fig. 2 erfolgen.

Offenbart wird ein Verfahren und eine Vorrichtung zum Trocknen von Holzbrettchen, bei dem letztere beidseitig unter Liniendruck quer zur Faserrichtung in einer Trocknungsvorrichtung eingespannt werden.

## Patentansprüche

1. Stapelplatte zur Bildung von Trocknungsstapeln von Holzbrettchen, Furnieren und dgl., **dadurch gekennzeichnet**, daß die Stapelplatte (1) als Abstandshalter zwischen den Einzellagen der Furniere (2) ausgebildet ist und eine Vielzahl von linienförmigen Auflageabschnitten (3) hat, über die ein vorbestimmter Liniendruck auf das Furnier (2) aufbringbar ist, daß zwischen benachbarten Auflageabschnitten Strömungskanäle für das Trocknungsmedium gebildet werden und daß die Stapelplatte (1) mit Durchbrüchen versehen ist, die eine Querströmung eines Trocknungsmediums ermöglichen.

2. Stapelplatte nach Anspruch 1, **dadurch gekennzeichnet**, daß die Auflageabschnitte (3) einen Abstand (a) von 10 bis 40mm, vorzugsweise von 12mm haben.

3. Stapelplatte nach Anspruch 1 oder 2, **dadurch gekennzeichnet**, daß die Stapelplatte (1) eine Höhe (h) von 5 bis 20mm, vorzugsweise von 6mm hat.

4. Stapelplatte nach einem der Ansprüche 1 bis 3, **dadurch gekennzeichnet**, daß die Stapelplatte (1) eine Länge von 2500mm und eine Breite von 1250mm hat.

5. Stapelplatte nach einem der Ansprüche 1 bis 4, **dadurch gekennzeichnet**, daß die Stapelplatte (1) als Wellplatte mit den Scheiteln der Wellen als Auflageabschnitte (3) ausgebildet ist.

6. Stapelplatte nach einem der Ansprüche 1 bis 5, **dadurch gekennzeichnet**, daß die Stapelplatte (1) eine Zick-Zack-Faltung aufweist.

7. Stapelplatte nach einem der Ansprüche 1 bis 5, **dadurch gekennzeichnet**, daß die Stapelplatte (1) eine gerundete Wellung aufweist.

8. Stapelplatte nach einem der Ansprüche 1 bis 7, **dadurch gekennzeichnet**, daß die Stapelplatte (1) eine Materialstärke von 0,5 bis 1,0mm hat.

9. Stapelplatte nach einem der Ansprüche 1 bis 8, **dadurch gekennzeichnet**, daß die Stapelplatte (1) aus säurefestem Material besteht.

10. Stapelplatte nach einem der Ansprüche 1 bis 9, **dadurch gekennzeichnet**, daß die Stapelplatte (1) aus Kunststoff besteht.

11. Stapelplatte nach einem der Ansprüche 1 bis 9, **dadurch gekennzeichnet**, daß die Stapelplatte (1) aus rostfreiem Stahl besteht.

12. Stapelplatte nach einem der Ansprüche 1 bis 9, **dadurch gekennzeichnet**, daß die Stapelplatte (1) aus einer Leichtmetallegierung besteht.

13. Verwendung der Stapelplatte nach den Ansprüchen 1 bis 12 zum Trocknen von Furnieren in einer Trocknungskammer, **dadurch gekennzeichnet**, daß Furniere (2) beidseitig auf im Parallelabstand stehenden Stellen quer zur Faserrichtung unter Liniendruck zwischen zwei Stapelplatten (1) zur Bildung eines Trocknungsstapels eingespannt werden.

14. Verwendung der Stapelplatte nach Anspruch 13, **dadurch gekennzeichnet**, daß die Furniere (2) beidseitig im Abstand von 10 bis 40mm, vorzugsweise 12mm unter Liniendruck eingespannt werden.

15. Verwendung der Stapelplatte nach Anspruch 13 oder 14, **dadurch gekennzeichnet**, daß die Furniere (2) so eingespannt werden, daß ein Mindestliniendruck von 20g/cm Linienlänge erhalten wird.

16. Verwendung der Stapelplatte nach einem der Ansprüche 13 bis 15, **dadurch gekennzeichnet**, daß bis zu 200 Furnierlagen übereinandergestapelt werden.

17. Verwendung der Stapelplatte nach einem der Ansprüche 13 bis 16, **dadurch gekennzeichnet**, daß der Trocknungsstapel von oben mit einem Zusatzgewicht belastet wird, um einen Mindestliniendruck in der obersten Lage von 20g/cm Linienlänge zu erreichen.

18. Verwendung der Stapelplatte nach Anspruch 17, **dadurch gekennzeichnet**, daß das Auflegen der Furniere auf jede Stapelplatte und die Aufstapelung des Stapels automatisch erfolgt.

19. Verwendung der Stapelplatte nach einem der Ansprüche 1 bis 12, **dadurch gekennzeichnet**, daß die Stapelplatte (1) einen Spannabschnitt eines Förderbands (15, 16) bildet und daß die Furniere (2) zwischen den Spannabschnitten zweier im Parallelabstand übereinander angeordneten endlosen Förderbändern (15, 16) eingespannt werden.

## Claims

1. Stacking pallet for creating drying stacks of small wooden boards, sheets of veneer and the like, **characterised in that** the stacking pallet (1) is designed as a spacing element between the individual layers of veneer sheets (2) and has a plurality of linear supporting sections (3) via which a predetermined linear pressure can be applied to the veneer sheet (2), that flow channels for the drying medium are formed between adjacent supporting sections, and that the stacking pallet (1) is provided with passages enabling a drying medium to flow through in the form of a cross-current.

2. Stacking pallet according to Claim 1, **characterised in that** the supporting sections (3) are spaced apart by a distance (a) of 10 to 40 mm, and preferably 12 mm.

3. Stacking pallet according to Claim 1 or Claim 2, **characterised in that** the stacking pallet (1) has a height (h) of 5 to 20 mm, preferably 6 mm.

4. Stacking pallet according to any of Claims 1 to 3, **characterised in that** the stacking pallet (1) has a length of 2,500 mm and a width of 1,250 mm.

5. Stacking pallet according to any of Claims 1 to 4, **characterised in that** the stacking pallet (1) is formed as a corrugated plate with the peaks of the waves forming the supporting sections (3).

6. Stacking pallet according to any of Claims 1 to 5, **characterised in that** the stacking pallet (1) is folded in a zigzag manner.

7. Stacking pallet according to any of Claims 1 to 5, **characterised in that** the stacking pallet (1) has rounded corrugation.

8. Stacking pallet according to any of Claims 1 to 7, **characterised in that** the stacking pallet (1) has a material thickness of 0·5 to 1·0 mm.

9. Stacking pallet according to any of Claims 1 to 8, **characterised in that** the stacking pallet (1) is made of acid-proof material.

10. Stacking pallet according to any of Claims 1 to 9, **characterised in that** the stacking pallet (1) is made of plastic.

11. Stacking pallet according to any of Claims 1 to 9, **characterised in that** the stacking pallet (1) is made of rust-proof steel.

12. Stacking pallet according to any of Claims 1 to 9, **characterised in that** the stacking pallet (1) is made of a light alloy.

13. Use of the stacking pallet according to any of Claims 1 to 12 for drying sheets of veneer in a drying chamber, **characterised in that** veneer sheets (2) are clamped on both sides at parallel points spaced apart, across the direction of the grain and under linear pressure between two stacking pallets (1), in order to form a drying stack.

14. Use of the stacking pallet according to Claim 13, **characterised in that** the veneer sheets (2) are clamped on both sides at distances of 10 to 40 mm, and preferably 12 mm, under linear pressure.

15. Use of the stacking pallet according to Claim 13 or 14, **characterised in that** the veneer sheets (2) are clamped in such a way that a minimum linear pressure of 20g/cm line length is obtained.

16. Use of the stacking pallet according to any of Claims 13 to 15, **characterised in that** up to 200 veneer sheets can be stacked one on top of the other.

17. Use of the stacking pallet according to any of Claims 13 to 16, **characterised in that** an additional weight is imposed on the drying stack from above, in order to achieve a minimum linear pressure of 20g/cm line length in the topmost layer.

18. Use of the stacking pallet according to Claim 17, **characterised in that** the veneer sheets are placed on each stacking pallet automatically, and the stack is piled up automatically.

19. Use of the stacking pallet according to any of Claims 1 to 12, **characterised in that** the stacking pallet (1) forms a clamping section of a conveyor belt (15, 16) and that the veneer sheets (2) are clamped between the clamping sections of two endless conveyor belts (15, 16) disposed one above the other such as to be parallel and spaced apart.

## Revendications

1. Plaque d'empilement pour la formation de piles de séchage de planchettes de bois, de feuilles de placage et analogues, caractérisée en ce que la plaque d'empilement (1) est conformée en entretoise placée entre les couches individuelles des feuilles de placage (2) et comprend de multiples parties linéaires d'appui (3) sur lesquelles une pression linéaire prédéterminée peut être exercée sur la feuille de placage (2), en ce que des canaux de circulation du fluide de séchage sont formés entre parties voisines d'appui et en ce que la plaque d'empilement (1) comporte des découpures qui permettent une circulation transversale d'un fluide de séchage.

2. Plaque d'empilement selon la revendication 1, caractérisée en ce que les parties d'appui (3) sont à une distance (a) de 10 à 40 mm, de préférence de 12 mm.

3. Plaque d'empilement selon la revendication 1 ou 2, caractérisée en ce que la plaque d'empilement (1) a une hauteur (h) de 5 à 20 mm, de préférence de 6 mm.

4. Plaque d'empilement selon l'une des revendications 1 à 3, caractérisée en ce que la plaque d'empilement (1) a une longueur de 2500 mm et une largeur de 1250 mm.

5. Plaque d'empilement selon l'une des revendications 1 à 4, caractérisée en ce que la plaque d'empilement (1) est conformée en plaque ondulée, les sommets des ondulations formant les parties d'appui (3).

6. Plaque d'empilement selon l'une des revendications 1 à 5, caractérisée en ce que la plaque d'empilement (1) comporte un repliage en zigzag.

7. Plaque d'empilement selon l'une des revendications 1 à 5, caractérisée en ce que la plaque d'empilement (1) présente une ondulation de forme arrondie.

8. Plaque d'empilement selon l'une des revendications 1 à 7, caractérisée en ce que la plaque d'empilement (1) a une épaisseur de matière de 0,5 à 1,0 mm.

9. Plaque d'empilement selon l'une des revendications 1 à 8, caractérisée en ce que la plaque d'empilement (1) est en matériau résistant aux acides.

10. Plaque d'empilement selon l'une des revendications 1 à 9, caractérisée en ce que la plaque d'empilement (1) est en matière plastique.

11. Plaque d'empilement selon l'une des revendications 1 à 9, caractérisée en ce que la plaque d'empilement (1) est en acier inoxydable.

12. Plaque d'empilement selon l'une des revendications 1 à 9, caractérisée en ce que la plaque d'empilement (1) est en un alliage de métaux légers.

13. Utilisation de la plaque d'empilement selon les revendications 1 à 12 pour le séchage de feuilles de placage dans une chambre de séchage, caractérisée en ce que les feuilles de placage (2) sont enserrées des deux côtés, en des emplacements qui sont parallèles et à distance les uns des autres et perpendiculaires à la direction des fibres, sous pression linéaire entre deux plaques d'empilement (1) pour la formation d'une pile de séchage.

14. Utilisation de la plaque d'empilement selon la revendication 13, caractérisée en ce que les feuilles de placage (2) sont enserrées des deux côtés sous pression linéaire à distance de 10 à 40 mm, de préférence de 12 mm.

15. Utilisation de la plaque d'empilement selon la revendication 13 ou 14, caractérisée en ce que les feuilles de placage (2) sont enserrées de manière qu'une pression linéaire minimale de 20 g/cm de longueur de ligne soit obtenue.

16. Utilisation de la plaque d'empilement selon l'une des revendications 13 à 15, caractérisée en ce que jusqu'à 200 couches de feuilles de placage sont empilées les unes au-dessus des autres.

17. Utilisation de la plaque d'empilement selon l'une des revendications 13 à 16, caractérisée en ce que la pile de séchage est soumise par le haut à une charge d'un poids auxiliaire afin d'obtenir une pression linéaire minimale de 20 g/cm de longueur de ligne dans la couche supérieure.

18. Utilisation de la plaque d'empilement selon la revendication 17, caractérisée en ce que la pose des feuilles de placage sur chaque plaque d'empilement et l'empilement de la pile s'effectuent automatiquement.

19. Utilisation de la plaque d'empilement selon l'une des revendications 1 à 12, caractérisée en ce que la plaque d'empilement (1) forme une partie de serrage d'un ruban transporteur (15, 16) et en ce que les feuilles de placage (2) sont enserrées entre les parties de serrage de deux rubans transporteurs sans fin (15, 16) superposés parallèlement à distance l'un de l'autre.
